# EUROPÄISCHE PATENTANMELDUNG

(11) **EP 4 726 152 A1**
(43) Veröffentlichungstag der Anmeldung: **15.04.2026**
(21) Anmeldenummer: 24206232.1
(22) Anmeldetag: 11.10.2024
(51) Int. Cl.: E05B 65/10

(54) **BETÄTIGUNGSEINHEIT FÜR PANIKTÜRVERSCHLUSS UND PANIKTÜRVERSCHLUSS MIT EINER SOLCHEN BETÄTIGUNGSEINHEIT**

(71) Anmelder: BKS GmbH, 42549 Velbert (DE)
(72) Erfinder: Küpper, Justin, 42549 Heiligenhaus (DE)
(74) Vertreter: DREISS Patentanwälte PartG mbB

(57) **Zusammenfassung**

Die Erfindung betrifft eine Betätigungseinheit (10) für einen Paniktürverschluss (100), mit einem Grundteil (12), einem Hebelarm (14) und einer Griffstange (16), wobei das Grundteil (12) einen Basisabschnitt (20) und einen vom Basisabschnitt (20) abragenden und einen Winkel mit dem Basisabschnitt (20) einschließenden Wandabschnitt (22) aufweist, wobei am Basisabschnitt (20) eine Nuss (54) um eine Drehachse (56) drehbar gelagert ist, wobei am Wandabschnitt (22) der Hebelarm (14) an einem Ende um eine Schwenkachse (18) schwenkbar gelagert ist, wobei der Hebelarm (14) am anderen Ende mit der Griffstange (16) verbunden ist, wobei sich das Grundteil (12) von einem unteren, dem Stangengriff (16) zugewandten Ende (51) zu einem oberen, vom Stangengriff (16) abgewandten Ende (53) erstreckt, wobei die Drehachse (56) der Nuss (54) in einer unteren Hälfte (55') des Grundteils (12) angeordnet ist und die Schwenkachse (18) des Hebelarms (16) in einer oberen Hälfte (55'') des Grundteils (12) angeordnet ist.

## Beschreibung

Die Erfindung betrifft eine Betätigungseinheit für einen Paniktürverschluss mit Merkmalen des Oberbegriffs von Anspruch 1. Weiter betrifft die Erfindung einen Paniktürverschluss sowie eine Tür- oder Fensteranordnung mit den Merkmalen der jeweils nebengeordneten Ansprüche.

Eine Betätigungseinheit für einen Paniktürverschluss der eingangs genannten Art ist der Anmelderin aus der Praxis bekannt und bspw. unter der Bezeichnung "BKS Stangengriff für Gangflügel B-74000" am Markt erhältlich. Diese Betätigungseinheit weist zwei Grundteile, zwei Hebelarme und eine Griffstange auf, die mit den Hebelarmen verbunden ist. Die Hebelarme sind jeweils schwenkbar an einem der Grundteile gelagert und mittels Schenkelfedern in die unbetätigte Stellung vorgespannt. Einer der Hebelarme ist mit einer an einem der Grundteile drehbar gelagerten Nuss in Eingriff, wobei beim Verschwenken des betreffenden Hebelarms die Nuss drehend angetrieben wird. Bei dieser Betätigungseinheit ist die Schwenkachse des Hebelarms unmittelbar an bzw. über der Nuss positioniert, damit die Kraft- und Momentenübertragung über die Schwenkbewegung des Hebelarms hinweg optimal ausgenutzt werden kann. Die Positionierbarkeit der Schwenkachse des Hebelarms ist aufgrund des Eingriffs von Hebelarm und Nuss sowie der nötigen Hebelarmlänge zum Erreichen des erforderlichen Betätigungsmoments durch einen Benutzer vergleichsweise beschränkt. Auch mögliche Längen und Winkel des Hebelarms sind nur innerhalb enger Grenzen anpassbar, da die Griffrohrposition im an einem Tür- oder Fensterflügel montierten Zustand ansonsten zu niedrig ist. Somit kann die zur Betätigung der Betätigungseinheit erforderliche durch den Benutzer aufzubringende Kraft, spätestens nach einer gewissen Verwendungsdauer der Betätigungseinheit, vergleichsweise hoch ausfallen.

Der Erfindung liegt die Aufgabe zugrunde, bei einer Betätigungseinheit mit einfachen konstruktiven Mitteln eine Betätigung zu erleichtern.

Die Erfindung löst diese Aufgabe durch eine Betätigungseinheit mit den Merkmalen von Anspruch 1.

Die Betätigungseinheit ist für einen Paniktürverschluss eingerichtet und/oder bestimmt. Die Betätigungseinheit weist zumindest ein Grundteil, zumindest einen Hebelarm und eine Griffstange auf.

Das Grundteil weist einen Basisabschnitt und einen vom Basisabschnitt abragenden und einen Winkel mit dem Basisabschnitt einschließenden Wandabschnitt auf. Am Basisabschnitt des Grundteils ist eine Nuss um eine Drehachse drehbar gelagert (erste Lagerstelle). Im Falle mehrerer Grundteile kann lediglich an einem Grundteil eine Nuss vorgesehen sein.

Am Wandabschnitt des Grundteils ist der Hebelarm an einem Ende um eine Schwenkachse schwenkbar gelagert (zweite Lagerstelle). Der Hebelarm ist zwischen einer unbetätigten Stellung ("Ruhestellung"; Hebelarm vom Grundteil weg verschwenkt) und einer betätigten Stellung ("Panikstellung"; Hebelarm zum Grundteil hin verschwenkt) verschwenkbar. Am anderen Ende ist der mindestens eine Hebelarm jeweils mit der Griffstange verbunden.

Das Grundteil erstreckt sich von einem unteren, dem Stangengriff zugewandten Ende zu einem oberen, vom Stangengriff abgewandten Ende. Die Drehachse der Nuss ist in einer unteren Hälfte des Grundteils angeordnet (in der Hälfte, die sich am unteren, dem Stangengriff zugewandten Ende des Grundteils befindet). Die Schwenkachse des Hebelarms ist in einer oberen Hälfte des Grundteils angeordnet (in der Hälfte, die sich am oberen, vom Stangengriff abgewandten Ende des Grundteils befindet).

Die vorgeschlagene Ausgestaltung der Betätigungseinheit trägt zu einer freieren Positionierbarkeit der Schwenkachse des Hebelarms bei; so kann diese von der Nuss weg in der oberen Hälfte des Grundteils angeordnet werden. Dies erlaubt die Verwendung eines verlängerten Hebelarms bei gleichbleibender Griffrohrposition (montierter Zustand der Betätigungseinheit an einer Tür- oder Fensteranordnung). Somit lässt sich bei gleichbleibender Kraft ein höheres Drehmoment übertragen (linearerer Drehmomentverlauf an der Nuss). Durch die vorgeschlagene Anordnung wird zudem ein Einbau eines Zahnrades bzw. eines Getriebes begünstigt, was zu einer höheren Flexibilität bei der Positionierung der Schwenkachse des Hebelarms beiträgt.

Der Basisabschnitt des Grundteils kann an der von der Schwenkachse bzw. dem Hebelarm abgewandten Seite eine Montageseite oder Montagefläche aufweisen, mit der das Grundteil an einem Flügel einer Tür oder eines Fensters montierbar ist.

Wie oben bereits ausgeführt, weist das Grundteil einen Basisabschnitt und einen vom Basisabschnitt abragenden und einen Winkel mit dem Basisabschnitt einschließenden Wandabschnitt auf. Die Mittellängsebene des Basisabschnitts und die Mittellängsebene des Wandabschnitts können orthogonal zueinander orientiert sein.

Am Wandabschnitt kann eine Lagerstelle (erste Lagerstelle) ausgebildet sein, an der der Hebelarm um die oben bereits genannte Schwenkachse schwenkbar gelagert ist. Die Lagerstelle kann eine Bohrung aufweisen, deren Mittelachse mit der Schwenkachse zusammenfällt (Kongruenz). Der Hebelarm kann mittels einer Schraube, bspw. einer Schulterpassschraube, an der Lagerstelle (schwenkbar) befestigt sein. Unabhängig davon kann die am Basisabschnitt drehbar gelagerte Nuss, bspw. mittels eines Vierkants mit einem Einsteckschloss (Schlossnuss) eines Paniktürverschlusses, insbesondere drehfest, gekoppelt werden oder sein.

Der Hebelarm kann an einer Seite, insbesondere an einer dem Grundteil zugewandten Seite, offen ausgebildet sein. Somit ist der Hohlraum des Hebelarms dem Grundteil zugewandt und zum Grundteil hin offen. Der Hebelarm kann an einer weiteren Seite, insbesondere an einer vom Grundteil abgewandten Seite, geschlossen ausgebildet sein.

Als Betätigungseinheit wird vorliegend insbesondere die auf einen Tür- oder Fensterflügel montierbare oder montierte Vorrichtung bezeichnet, die zur Auslösung des Paniktürverschlusses dient und als Typ-A-Stangenbetätigung (Griffstange nach EN 1125) ausgebildet ist.

Im Konkreten kann die Betätigungseinheit zwei Grundteile, zwei Hebelarme und eine Griffstange aufweisen, die mit den Hebelarmen verbunden ist. Die Hebelarme sind jeweils schwenkbar an einem der Grundteile gelagert.

Im Rahmen einer bevorzugten Ausgestaltung kann die Schwenkachse des Hebelarms im oberen Drittel des Grundteils angeordnet sein. Eine Anordnung der Schwenkachse im oberen Drittel erlaubt eine weitere Verlängerung des Hebelarms bei gleichbleibender Griffrohrposition im montierten Zustand der Betätigungseinheit an einer Tür- oder Fensteranordnung.

In zweckmäßiger Weise kann der Basisabschnitt des Grundteils eine Mittellängsebene aufweisen, wobei die Drehachse der Nuss orthogonal zur Mittellängsebene des Basisabschnitts orientiert ist und wobei die Schwenkachse des Hebelarms parallel zur Mittellängsebene des Basisabschnitts orientiert ist. Dies trägt zu einer einfachen Fertigung des Grundteils und einer optimierten Kopplung von Hebelarm und Nuss bei.

In vorteilhafter Weise kann zwischen der Nuss und dem Wandabschnitt ein Getriebe angeordnet sein, über welches der Hebelarm mit der Nuss gekoppelt ist, so dass bei einem Verschwenken des Hebelarms um die Schwenkachse (über das Getriebe) die Nuss um die Drehachse gedreht wird bzw. drehend angetrieben wird. Mittels eines Getriebes kann die Schwenkachse des Hebelarms flexibler angeordnet werden. Weiter erlaubt ein Getriebe das Einbringen einer Übersetzung zwischen Hebelarm und Nuss. Eine Ankopplung der Nuss muss somit nicht zwingend von "links" (an der vom Wandabschnitt abgewandten Seite der Nuss) erfolgen, sondern kann an der dem Wandabschnitt zugewandten Seite der Nuss oder mit anderen Worten "von rechts" erfolgen. Dies begünstigt eine kompakte Ausgestaltung einer die Betätigungseinheit bedeckenden Haube (Abdeckhaube) an der vom Wandabschnitt abgewandten Seite der Nuss, so dass das Risiko von Zwängungen (Gangflügel und Standflügel stoßen beim Öffnen aneinander an) reduziert werden kann.

Im Rahmen einer bevorzugten Ausgestaltung kann das Getriebe ein erstes Getriebeelement und ein zweites Getriebeelement aufweisen, wobei das erste Getriebeelement drehfest mit dem Hebelarm gekoppelt ist, und wobei das zweite Getriebeelement schwenkbar um eine weitere Schwenkachse am Wandabschnitt gelagert ist sowie einerseits mit dem ersten Getriebeelement und andererseits mit der Nuss in Eingriff ist. Dies erlaubt eine einfache und stabile Kopplung der Getriebeelemente. Die Getriebeelemente können als Anschlag genutzt werden, um die Schwenkbewegung des Hebelarms zu begrenzen. Durch Austausch des zweiten Getriebeelements kann die Betätigungseinheit zum Verbau an einem Stand- oder Gangflügel sowie an einem linken oder rechten Flügel angepasst werden. Die Getriebeelemente können jeweils als Zahnrad, Zahnradabschnitt oder als Zahnsegment ausgebildet sein.

Im Konkreten können das erste Getriebeelement und der Hebelarm jeweils um die gleiche Schwenkachse (zweite Lagerstelle) schwenkbar am Wandabschnitt gelagert sein.

Das zweite Getriebeelement kann mittels einem (von der Schwenkachse beabstandeten) Zapfen drehbar am Grundteil gelagert sein, insbesondere am Wandabschnitt des Grundteils (Zapfen definiert eine weitere Schwenkachse bzw. Zapfen-Schwenkachse) .

In vorteilhafter Weise kann die weitere Schwenkachse des zweiten Getriebeelements parallel zur Schwenkachse des Hebelarms (und ggf. auch parallel zur Mittellängsebene des Basisabschnitts) orientiert sein, wobei die weitere Schwenkachse des zweiten Getriebeelements einen größeren Abstand von der Mittellängsebene aufweist als die Schwenkachse des Hebelarms. Dies erhöht die Freiheiten bei der Ausgestaltung des zweiten Getriebeelements. So können unterschiedliche Zahnräder an der Betätigungseinheit verbaut und hiermit das sogen. Maß bzw. Abstand W (Überstand der Griffstange bei unbetätigtem Hebelarm bezogen auf das Flügelblatt bzw. die Montageseite oder Montagefläche des Grundteils). Dies erweitert aufgrund Anpassbarkeit die Einsetzbarkeit der Betätigungseinheit.

Die eingangs genannte Aufgabe wird auch durch einen Paniktürverschluss mit den Merkmalen des nebengeordneten Anspruchs gelöst. Hinsichtlich der hiermit erzielbaren Vorteile wird auf die diesbezüglichen Ausführungen zur Betätigungseinheit verwiesen.

Der Paniktürverschluss ist zur Verriegelung und/oder Entriegelung eines schwenkbaren Tür- oder Fensterflügels relativ zu einem Tür- oder Fensterrahmen eingerichtet und/oder bestimmt. Der Paniktürverschluss weist eine Betätigungseinheit mit einem oder mehreren der voranstehend beschriebenen Aspekte auf.

Im Rahmen einer bevorzugten Ausgestaltung kann eine (flügelseitige) Schließeinrichtung mit zumindest einem Schließelement (Falle und/oder Riegel) vorgesehen sein, wobei die Schließeinrichtung mit der Betätigungseinheit derart gekoppelt ist, dass das Schließelement mittels der Betätigungseinheit betätigbar ist. Insbesondere kann das Schließelement zwischen einer (relativ zur Schließeinrichtung) ausgefahrenen Stellung und einer (relativ zur Schließeinrichtung) eingefahrenen Stellung verlagerbar sein. Die Schließeinrichtung kann als Einsteckschloss ausgebildet sein.

Im Konkreten kann die Nuss der Betätigungseinheit mittels eines Vierkants mit einer Nuss der Schließeinrichtung bzw. des Einsteckschlosses drehfest gekoppelt sein. Die Kopplung ist somit derart eingerichtet, dass bei einem Verschwenken der Griffstange nicht nur die Nuss der Betätigungseinheit, sondern (durch Kopplung mittels des Vierkants) auch die Nuss der Schließeinrichtung bzw. des Einsteckschlosses betätigt wird. Somit kann das Schließelement der Schließeinrichtung in die eingefahrene Stellung verlagert werden.

In zweckmäßiger Weise kann ein (rahmenseitiges) Schließblech vorgesehen sein, mit dem das Schließelement der Schließeinrichtung (in der ausgefahrenen Stellung) in Eingriff bringbar ist.

Zur weiteren Ausgestaltung des Paniktürverschlusses können die voranstehend erläuterten und/oder die nachfolgend noch erörterten Maßnahmen dienen.

Die eingangs genannte Aufgabe wird auch durch eine Tür- oder Fensteranordnung mit einem Rahmen (Tür- oder Fensterrahmen), einem schwenkbar am Rahmen gelagerten Flügel (Tür- oder Fensterflügel) und einem Paniktürverschluss mit einem oder mehreren der voranstehend beschriebenen Aspekte gelöst.

Die Betätigungseinheit und die Schließeinrichtung sind am Flügel der Tür- oder Fensteranordnung angeordnet und/oder befestigt. So kann die Betätigungseinheit auf einer Flachseite des Flügels montiert sein und die Schließeinrichtung kann auf oder im Flügel montiert sein, bspw. als Einsteckschloss. Die Betätigungseinheit und die Schließeinrichtung können mittels eines Vierkants gekoppelt sein, wie oben beschrieben. Das Schließblech kann am Rahmen montiert sein, so dass das Schließelement der Schließeinrichtung mit dem Schließblech in Eingriff bringbar ist (Schließelement kann in die Öffnung des Schließblechs eindringen).

Zur weiteren Ausgestaltung des Tür- oder Fensteranordnung können die voranstehend erläuterten und/oder die nachfolgend noch erörterten Maßnahmen dienen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform einer Betätigungseinheit in einer perspektivischen Ansicht;
- Fig.2: die Betätigungseinheit aus Figur 1 in einer perspektivischen Explosionsdarstellung;
- Fig.3: ein Grundteil und einen Hebelarm der Betätigungseinheit aus Figur 1 in einer 20 perspektivischen Teildarstellung;
- Fig.4: ein Grundteil und einen Hebelarm der Betätigungseinheit aus Figur 1 in einer teilweise geschnittenen Seitenansicht in unbetätigter Stellung;
- Fig.5: ein Grundteil der Betätigungseinheit aus Figur 1 in Alleinstellung in einer perspektivischen Ansicht; und
- Fig.6: ein Grundteil der Betätigungseinheit aus Figur 1 in Alleinstellung in einer Frontansicht und einer Seitenansicht.

Figur 1 zeigt eine Türanordnung 200 mit einem Rahmen 202 und einem schwenkbar am Rahmen 202 gelagerten Flügel 204 (Flügel und Rahmen jeweils nur schematisch angedeutet). Der Flügel 204 kann relativ zum Rahmen 202 zwischen einer Offenstellung und einer Geschlossenstellung verschwenkt werden und bspw. mittels Türbändern am Rahmen 202 gelagert sein (nicht gezeigt).

Figur 1 zeigt außerdem einen Paniktürverschluss 100 zur Verriegelung und Entriegelung des Flügels 204 am Rahmen 202. Der Paniktürverschluss 100 weist eine Betätigungseinheit 10 auf, die am Flügel 204 montiert ist und weiter unten noch beschrieben wird.

Weiter weist der Paniktürverschluss 100 eine Schließeinrichtung 102 mit einem Schließelement 104 auf, wobei die Schließeinrichtung 102 vorliegend als Einsteckschloss ausgebildet ist. Bei dem Schließelement 104 kann es sich um eine Falle, einen Riegel oder einen Fallenriegel handeln.

Die Schließeinrichtung 102 ist mit der Betätigungseinheit 10 derart gekoppelt, dass das Schließelement 104 mittels der Betätigungseinheit 10 betätigbar ist, mithin also zwischen einer relativ zur Schließeinrichtung 102 eingefahrenen Stellung und einer relativ zur Schließeinrichtung 102 ausgefahrenen Stellung verlagert werden kann.

Am Rahmen 202 ist ein Schließblech 106 mit einer Öffnung 108 angeordnet, mit der das Schließelement 104 in Geschlossenstellung des Flügels 204 und in ausgefahrener Stellung des Schließelements 104 in Eingriff gebracht werden kann (Schließelement 104 kann in die Öffnung 108 eindringen).

Wie bereits angedeutet, zeigt Figur 1 eine Betätigungseinheit 10 für einen Paniktürverschluss. Die Betätigungseinheit 10 weist vorliegend zwei Grundteile 12 auf, die jeweils durch eine Abdeckhaube 13 abgedeckt sind. Die Betätigungseinheit 10 weist außerdem zwei Hebelarme 14 und eine Griffstange 16 auf. Die Griffstange 16 kann mittels Koppelstücken 21 und Schrauben 25 an den Hebelarmen befestigt werden.

Die Grundteile 12 weisen jeweils eine Lagerstelle 17 auf, an der die Hebelarme 14 jeweils an einem Ende um eine Schwenkachse 18 schwenkbar gelagert sind (vgl. Figur 1 und 2). Im Beispiel wird hierzu jeweils eine Schulterpassschraube 19 durch entsprechende Öffnungen in der Lagerstelle 17 und dem Hebelarm 14 eingesetzt, so dass der Hebelarm 14 jeweils schwenkbar mit dem zugehörigen Grundteil 12 gekoppelt ist. So können die Hebelarme 14 jeweils zwischen einer unbetätigten Stellung ("Ruhestellung"; vgl. Figur 4) und einer betätigten, zum Grundteil 12 hin verschwenkten Stellung ("Panikstellung"; nicht gezeigt) verschwenkt werden. Die Hebelarme 14 sind am anderen Ende (vom Grundteil 12 abgewandt) jeweils mit der Griffstange 16 verbunden (vgl. Figur 1).

Nachfolgend werden Aufbau und Funktionsweise anhand einem der Grundteile 12 und einem der Hebelarme 14 beschrieben (vorliegend den linken Elementen), wobei das jeweils andere Grundteil 12 und der jeweils andere Hebelarm 14 analog aufgebaut sein können, bspw. spiegelsymmetrisch.

Das Grundteil 12 weist einen Basisabschnitt 20 und einen von dem Basisabschnitt 20 abragenden und einen Winkel mit dem Basisabschnitt 20 einschließenden Wandabschnitt 22 auf (vgl. Figur 2). Die Mittellängsebene 20' des Basisabschnitts 20 (vgl. Figur 4 und 6) und die Mittellängsebene 22' des Wandabschnitts 22 (vgl. Fig.6) sind im Beispiel orthogonal zueinander orientiert. Der Basisabschnitt 20 weist an der vom Wandabschnitt 22 bzw. der Schwenkachse 18 abgewandten Seite eine Montageseite 23 auf, mit der das Grundteil 12 am Flügel 204 montierbar ist. Die Lagerstelle 17, an der der Hebelarm 14 schwenkbar gelagert ist, ist vorliegend am Wandabschnitt 22 ausgebildet.

Der Hebelarm 14 weist einen Hohlraum 24 auf (vgl. Figur 4). Im Hohlraum 20 sind ein Führungselement 26 und ein mittels des Führungselements 22 geführtes Federelement 28 angeordnet. Das Führungselement 26 und das Federelement 28 sind dazu eingerichtet, um den Hebelarm 14 bzw. die Griffstange 16 in der unbetätigten Stellung (vgl. Figur 4) zu halten. Das Federelement 16 ist im Beispiel als Druckfeder ausgebildet und das Führungselement 26 als Zweiflach.

Das Führungselement 26 weist an seinem dem Grundteil 12 zugewandten Ende eine (konvexe) Kontur auf, die an einer am Grundteil 12 ausgebildeten (konkaven) Gegenkontur anliegt (vgl. Figur 4). Die Kontur und die Gegenkontur definieren ein Gelenk, dessen Gelenkachse 34 exzentrisch zur Schwenkachse 18 des Hebelarms 14 angeordnet ist. Die Gegenkontur ist ortsfest am Wandabschnitt 22 des Grundteils 12 ausgebildet. Damit ist die Gegenkontur auch bezogen auf die Schwenkachse 18 des Hebelarms 14 ortsfest angeordnet.

Das Federelement 28 hält über das Führungselement 26 den Hebelarm 14 in der unbetätigten Stellung. Bei einem Betätigen der Griffstange 16 in Richtung der betätigten Stellung (zum Grundteil 12 hin) muss gegen die Kraft des Federelements 28 gearbeitet werden.

Der Hebelarm 14 ist vorliegend an einer dem Grundteil 12 zugewandten Seite 36 offen ausgebildet (Hohlraum 24 zum Grundteil 12 hin offen; vgl. Figur 4). Der Hebelarm 14 ist an einer vom Grundteil 12 abgewandten Seite 38 geschlossen ausgebildet.

Das Federelement 28 ist als eine Schraubenfeder 29 (Druckfeder) ausgebildet und das Führungselement 26 ist durch den Innenraum der Schraubenfeder 29 (zentraler Hohlraum) hindurchgeführt. Das Führungselement 26 weist einen Absatz 40 auf, an dem das Führungselement 26 von einem ersten Querschnitt 26', der durch den Federinnenraum der Schraubenfeder 29 hindurchgeführt ist, zu einem zweiten Querschnitt 26'' übergeht, der die Windungen der Schraubenfeder 29 überragt, so dass der Absatz 40 einen ersten Anschlag für die Schraubenfeder 29 bildet.

Im Abschnitt des Führungselements 26 mit dem ersten Querschnitt 26' können die der offenen Seite 36 und der geschlossenen Seite 38 des Hebelarms 14 zugewandten Seitenkanten des Führungselements 26 als Führungsflächen für die Schraubenfeder 29 dienen. Das Führungselement 26 erstreckt sich zumindest in dem Bereich, in dem sich das Federelement 28 (Schraubenfeder 29) und das Führungselement 26 überlappen (Überlappungsbereich), bogenförmig (vgl. Figur 4).

Im Hohlraum 24 steht ein Vorsprung 46 vor, der einen Durchgang 48 aufweist, durch den sich das Führungselement 26 erstreckt, wobei die Schraubenfeder 29 an einer (der Schraubenfeder 29 zugewandten) Seite 49 des Vorsprungs 46 anliegt, so dass der Vorsprung 46 einen zweiten Anschlag für die Schraubenfeder 29 bildet. Im Beispiel erstreckt sich der Vorsprung 46 von der geschlossenen Seite 38 des Hebelarms 14 zur offenen Seite 36 des Hebelarms 14 und ragt aus dem Hebelarm 14 nicht heraus. Der Durchgang 48 ist vorliegend als Schlitz ausgebildet, der zur offenen Seite 36 des Hebelarms 14 hin offen ist. Der Vorsprung 46 ist zumindest an der der Schraubenfeder 29 zugewandten Seite 49 zur Schraubenfeder 29 hin angewinkelt, zumindest am freien Ende des Vorsprungs 46, so dass die Schraubenfeder 29 im Hohlraum 24 gesichert ist.

Wie oben erläutert, weisen der Basisabschnitt 20 des Grundteils 12 eine Mittellängsebene 20' und der Wandabschnitt 22 des Grundteils 12 eine Mittellängsebene 22' auf (vgl. Figur 4 und 6). Die Schwenkachse 18 des Hebelarms 14 und die Gelenkachse 34 sind zueinander und zur Mittellängsebene 20' des Basisabschnitts 20 parallel orientiert, wobei die Gelenkachse 34 zur Mittellängsebene 20' des Basisabschnitts 20 einen geringeren Abstand aufweist als die Schwenkachse 18 des Hebelarms 14 (vgl. Figur 4).

Am Basisabschnitt 20 des Grundteils 12 ist eine Nuss 54 um eine Drehachse 56 drehbar gelagert, wobei die Drehachse 56 orthogonal zur Mittellängsebene 20' des Basisabschnitts 20 orientiert ist (vgl. Figur 3 und 4). Die Gelenkachse 34 weist einen geringeren Abstand von der Drehachse 56 der Nuss 54 auf als die Schwenkachse 18 des Hebelarms 14 (vgl. Figur 4; Nuss 54 ist dort zur Übersichtlichkeit weggelassen). Die Nuss 54 kann mittels Schrauben 57 und eines Halteteils 58 am Basisabschnitt 20 des Grundteils verschraubt werden. Ein Gewindestift 59 kann in die Nuss 54 eingeschraubt werden, bspw. zu Einstellungszwecken.

Das Grundteil 12 erstreckt sich von einem unteren, dem Stangengriff 16 zugewandten Ende 51 zu einem oberen, vom Stangengriff 16 abgewandten Ende 53. Die Drehachse 56 der Nuss 54 ist in einer unteren Hälfte 55' des Grundteils 12 angeordnet (in der Hälfte 55', die sich am unteren Ende 51 des Grundteils 12 befindet; vgl. Figur 6). Die Schwenkachse 18 des Hebelarms 14 ist in einer oberen Hälfte 55'' des Grundteils 12 angeordnet (in der Hälfte 55'', die sich am oberen Ende 53 des Grundteils 12 befindet). Im Beispiel ist die Schwenkachse 18 des Hebelarms 14 sogar im oberen Drittel des Grundteils 12 angeordnet (aus Übersichtlichkeitsgründen nicht gesondert eingezeichnet).

Am Grundteil 12 ist zwischen der Nuss 54 und dem Wandabschnitt 22 ein Getriebe 60 angeordnet, über welches der Hebelarm 14 mit der Nuss 54 gekoppelt ist. Somit kann bei einem Verschwenken des Hebelarms 14 um die Schwenkachse 18 über das Getriebe 60 die Nuss 54 um deren Drehachse 56 drehend angetrieben werden.

Das Getriebe 60 weist ein erstes Getriebeelement 62 auf, welches drehfest mit dem Hebelarm 14 gekoppelt ist (vgl. Figur 2 und 3). Das Getriebe 60 weist zudem ein zweites Getriebeelement 64 auf, welches schwenkbar um eine weitere Schwenkachse 66 am Wandabschnitt 22 des Grundteils 12 gelagert ist sowie einerseits mit dem ersten Getriebeelement 62 und andererseits mit der Nuss 54 jeweils über eine Verzahnung oder einen Vorsprung in Eingriff ist.

Die weitere Schwenkachse 66 des zweiten Getriebeelements 64 ist parallel zur Schwenkachse 18 des Hebelarms 14 orientiert, wobei die weitere Schwenkachse 66 des zweiten Getriebeelements 64 einen größeren Abstand von der Mittellängsebene 20' des Basisabschnitts aufweist als die Schwenkachse 18 des Hebelarms 14 (vgl. Figur 6). Die weitere Schwenkachse 66 wird durch einen Zapfen 67 am Wandabschnitt 22 des Grundteils 12 definiert (vgl. Figur 2 und 3), an dem das zweite Getriebeelement 64 drehbar gelagert und mittels eines Sicherungsrings 68 gesichert ist.

Das zweite Getriebeelement 64 (großes Zahnradsegment) kann durch ein Austauschstück 65 (kleines Zahnradsegment) ausgetauscht werden. Auf diese Weise lässt sich im unbetätigten Zustand (vgl. Figur 4) der Abstand der Griffstange 16 zur Montageseite 23 bzw. zur Oberfläche eines Flügels 204 variieren (Einbau des Austauschstücks 65 führt zu geringerem Abstand).

## Patentansprüche

1. Betätigungseinheit (10) für einen Paniktürverschluss (100), mit einem Grundteil (12), einem Hebelarm (14) und einer Griffstange (16), wobei das Grundteil (12) einen Basisabschnitt (20) und einen vom Basisabschnitt (20) abragenden und einen Winkel mit dem Basisabschnitt (20) einschließenden Wandabschnitt (22) aufweist, wobei am Basisabschnitt (20) eine Nuss (54) um eine Drehachse (56) drehbar gelagert ist, wobei am Wandabschnitt (22) der Hebelarm (14) an einem Ende um eine Schwenkachse (18) schwenkbar gelagert ist, wobei der Hebelarm (14) am anderen Ende mit der Griffstange (16) verbunden ist, wobei sich das Grundteil (12) von einem unteren, dem Stangengriff (16) zugewandten Ende (51) zu einem oberen, vom Stangengriff (16) abgewandten Ende (53) erstreckt, **dadurch gekennzeichnet, dass** die Drehachse (56) der Nuss (54) in einer unteren Hälfte (55') des Grundteils (12) angeordnet ist und die Schwenkachse (18) des Hebelarms (16) in einer oberen Hälfte (55'') des Grundteils (12) angeordnet ist.

2. Betätigungseinheit (10) nach Anspruch 1, **dadurch gekennzeichnet, dass** die Schwenkachse (18) des Hebelarms (16) im oberen Drittel des Grundteils (12) angeordnet ist.

3. Betätigungseinheit (10) nach Anspruch 1 oder 2, **dadurch gekennzeichnet, dass** der Basisabschnitt (20) des Grundteils (12) eine Mittellängsebene (20') aufweist, wobei die Drehachse (56) der Nuss (54) orthogonal zur Mittellängsebene (20') des Basisabschnitts (20) orientiert ist und wobei die Schwenkachse (18) des Hebelarms (16) parallel zur Mittellängsebene (20') des Basisabschnitts (20) orientiert ist.

4. Betätigungseinheit (10) nach einem der voranstehenden Ansprüche, **dadurch gekennzeichnet, dass** zwischen der Nuss (54) und dem Wandabschnitt (22) ein Getriebe (60) angeordnet ist, über welches der Hebelarm (14) mit der Nuss (54) gekoppelt ist, so dass bei einem Verschwenken des Hebelarms (14) um die Schwenkachse (18) die Nuss (54) um die Drehachse (56) drehend angetrieben wird.

5. Betätigungseinheit (10) nach dem voranstehenden Anspruch, **dadurch gekennzeichnet, dass** das Getriebe (60) ein erstes Getriebeelement (62) und ein zweites Getriebeelement (64) aufweist, wobei das erste Getriebeelement (62) drehfest mit dem Hebelarm (14) gekoppelt ist, und wobei das zweite Getriebeelement (64) schwenkbar um eine weitere Schwenkachse (66) am Wandabschnitt (22) gelagert ist sowie einerseits mit dem ersten Getriebeelement (62) und andererseits mit der Nuss (54) in Eingriff ist.

6. Betätigungseinheit (10) nach dem voranstehenden Anspruch, **dadurch gekennzeichnet, dass** die weitere Schwenkachse (66) des zweiten Getriebeelements (64) parallel zur Schwenkachse (18) des Hebelarms (14) orientiert ist, wobei die weitere Schwenkachse (66) des zweiten Getriebeelements (64) einen größeren Abstand von der Mittellängsebene (20') des Basisabschnitts (20) aufweist als die Schwenkachse (18) des Hebelarms (14).

7. Paniktürverschluss (100) zur Verriegelung und/oder Entriegelung eines schwenkbaren Tür- oder Fensterflügels (204) an einem Tür- oder Fensterrahmen (202), mit einer Betätigungseinheit (10) nach einem der voranstehenden Ansprüche.

8. Paniktürverschluss (100) nach dem voranstehenden Anspruch, **dadurch gekennzeichnet, dass** eine Schließeinrichtung (102) mit zumindest einem Schließelement (104) vorgesehen ist, wobei die Schließeinrichtung (102) mit der Betätigungseinheit (10) derart gekoppelt ist, dass das Schließelement (104) mittels der Betätigungseinheit (10) betätigbar ist.

9. Paniktürverschluss (100) nach dem voranstehenden Anspruch, **dadurch gekennzeichnet, dass** ein Schließblech (106) vorgesehen ist, mit dem das Schließelement (104) der Schließeinrichtung (102) in Eingriff bringbar ist.

10. Tür- oder Fensteranordnung (200) mit einem Rahmen (202), einem schwenkbar am Rahmen (202) gelagerten Flügel (204) und einem Paniktürverschluss (100) nach einem der drei voranstehenden Ansprüche.
